# FASCICULE DE BREVET EUROPEEN

(11) **EP 0 170 589 B1**
(45) Date de publication et mention de la délivrance du brevet: **09.11.1988**
(21) Numéro de dépôt: 85401490.9
(22) Date de dépôt: 19.07.1985
(51) Int. Cl.: H01H 13/36, H01H 11/04

(54) **Microrupteur**
Mikroschalter
Microswitch

(30) Priorité: 23.07.1984 FR 8411766
(43) Date de publication de la demande: 05.02.1986
(73) Titulaire: CROUZET, F-75011 Paris (FR)
(72) Inventeur: Pitrat, Alain, F-26027 Valence Cédex Drôme (FR); Truchet, Bernard, F-26027 Valence Cédex Drôme (FR)
(74) Mandataire: Bloch, Robert

(56) Documents cités:
- DE-A- 2 262 995
- DE-C- 902 661
- FR-A- 1 248 956
- FR-A- 2 116 170
- FR-A- 2 237 295
- US-A- 4 130 747
- DESIGN ENGINEERING, no. 5, mai 1978, pages 55,57,59-61, New York, US; D.W. EVANS et al.: "Electrical contact design - cut cost and extend life"

## Description

La présente invention concerne un dispositif électromécanique de commutation à commande sensible du positionnement brusque d'un élément contacteur mobile entre des butées de contact fixes, ce dispositif comprenant :
- un socle isolant dans lequel sont implantées trois bornes conductrices coplanaires,
- un levier oscillant de renvoi de la force de commande et d'actionnement de l'élément contacteur mobile,
- une lame conductrice de structure composite réalisée en une seule pièce comportant un bras axial rigide articulé sur une borne d'extrémité du dispositif pour former l'élément contacteur mobile ainsi que deux bras latéraux flexibles fixés à l'extrémité libre du bras axial rigide et accouplés au delà de l'articulation de ce dernier pour former un étrier sur lequel s'applique la traction du levier oscillant.

Un tel dispositif de commutation est par exemple enseigné par le document U.S.A. 4 130 747.

Ce type de dispositif, dont la réalisation est très largement répandue et dont une grande variété de mécanismes a été proposée, permet d'obtenir le changement de position quasi instantané d'un élément contacteur mobile entre des butées de contact fixes à partir du mouvement relativement- lent d'un organe de commande agissant de manière réversible sur des moyens propres à déterminer une détente élastique.

Dans un tel dispositif, le fonctionnement brusque est provoqué par l'élasticité de la lame conductrice. Dans le cas évoqué de l'art antérieur, les bras de la lame sont, à cet effet, prépliés. Il s'agit d'une solution, non seulement délicate à mettre en oeuvre mais qui, en outre, n'offre pas beaucoup de souplesse.

La présente invention vise à pallier ces inconvénients.

A cet effet, la présente invention concerne un dispositif du type défini ci-dessus, caractérisé par le fait que le socle isolant présente sur la surface interne supportant le mécanisme de commutation une saillie médiane offrant une face frontale d'appui à un ressort de compression dont l'axe de poussée est disposé selon une orientation sensiblement parallèle à la surface du socle supportant le mécanisme et comprise dans le plan des bornes, et que le levier oscillant est conformé pour contenir le ressort de compression dans un logement longitudinal interne et pour prendre un appui glissant sur le socle isolant par son extrémité opposée à celle où sont situés les moyens de contention du ressort de compression grâce à un jambage passant de chaque côté de la saillie médiane du socle, le levier oscillant contenant la détente du ressort de compression.

Grâce au ressort, on obtient un dispositif plus performant, car il est plus facile d'utiliser un ressort à caractéristiques déterminées que de conformer une lame, avec le risque d'augmenter sa fragilité. Par ailleurs, le levier oscillant prenant un appui glissant sur le socle, ce point d'appui est repoussé convenablement au cours du fonctionnement, si bien que la trajectoire des. contacts portés par la lame est la moins courbe possible et presque verticale, ce qui soulage le ressort de compression.

Les diverses caractéristiques et avantages de l'invention ressortiront plus clairement de la description détaillée qui suit d'un exemple de réalisation donné en référence aux dessins annexés sur lesquels. :
- la figure 1 représente, en élévation, l'agencement constructif de l'ensemble du mécanisme de microrupteur selon l'invention, la partie antérieure du capot protecteur coiffant le mécanisme monté sur son socle isolant étant supposé soulevé,
- la figure 2 représente schématiquement et en perspective partielle la structure et l'agencement de certains éléments constructifs du microrupteur de la figure 1, et
- la figure 3 illustre, selon un processus schématique. les différentes étapes de la fabrication du microrupteur des figures 1 et 2.

Le microrupteur représenté sur la figure 1, comporte, de manière connue, un mécanisme enferme dans une enceinte isolante constituée d'un socle 1 et d'un capot 2 recouvrant l'ensemble du mécanisme dont l'actionnement est rendu possible par l'application répétitive d'une force exercée sur le bouton 3 guidé à travers la paroi supérieure du capot 2. Dans la masse isolante du socle 1 est emprisonnée par moulage d'une matière plastique appropriée la partie médiane de trois fûts conducteurs coplanaires 4, 5, 6 dont les extrémités qui émergent du socle 1, à l'intérieur de l'enceinte, sont conformées de façon à constituer respectivement le support d'articulation et les butées opposées des contacts fixes sur lesquels viennent s'appuyer alternativement les contacts mobiles 70 dont est pourvue la lame de commutation généralement repérée 7. Cette dernière, de forme généralement plane et allongée, est constituée d'une lame mince dont la structure fonctionnelle composite est réalisée par découpage en une seule pièce dans un ruban d'alliage cuivreux laminé présentant les qualités électriques et mécaniques appropriées.

A titre indicatif l'alliage commercial de la marque Berylco 10, du fait de son excellente conductibilité électrique ainsi que de son aptitude à supporter les contraintes mécaniques et thermiques prolongées, convient particulièrement bien à cette application. Ainsi qu'on peut le voir en perspective sur la figure 2, le découpage de la lame 7 est réalisé de façon à déterminer longitudinalement un bras axial 71 relativement large et rigide ainsi qu'une paire de bras latéraux et parallèles 72 et 73, relativement étroits et flexibles dont les extrémités antérieures sont reliées à l'extrémité du bras axial 71 qui porte les contacts mobiles 70 et les extrémités postérieures sont accouplées par le pont 74 au delà de l'extrémité du bras 71 qui est opposée aux contacts 70 et qui vient s'articuler dans une encoche rectiligne 41 dont la section est ménagée en forme de V dans le flanc antérieur du fût conducteur 4. Le pont transversal 74 attelé grâce à la paire de bras flexibles 72 et 73 à l'extrémité libre du bras articulé 71 joue ainsi le rôle d'un étrier oscillant capable d'être mu dans un plan déplaçable angu- lairement de part et d'autre de la ligne d'articulation du bras rigide 71 dans l'encoche 41. Afin de provoquer ce mouvement, le pont transversal 74 de l'étrier est engagé dans une paire d'encoches en V, de sens opposé à l'encoche 41 ménagées à proximité et en regard de cette dernière sur l'extrémité du talon d'un levier de commande oscillant généralement repéré 8.

Le levier 8 est réalisé de préférence en tôle d'acier emboutie en une seule pièce et constitué de deux flasques latéraux 81 et 82 se prolongeant parallèlement en direction opposée au talon pour former deux jambes dont chacune des extrémités sont terminées par des pieds arrondie 83, 84 destinés à prendre appui sur la surface supérieure du socle 1, en gardant la liberté de glisser sur cette surface.

Les deux flasques latéraux 81, 82 du levier 8 sont rigidement accouplés grâce à l'entretoise transversale 80 dont la section est conformée en équerre de façon à ce qu'une de ses ailes soit perpendiculaire à l'axe longitudinal du levier 8.

Ainsi, l'entretoise 80 présente une surface qui est sensiblement parallèle et située en regard de la face postérieure frontale 11 d'un bossage ménagé par moulage en relief sur la partie médiane de la surface supérieure du socle 1.

Cet agencement délimite à l'intérieur et dans l'axe longitudinal du levier 8 un logement destiné à recevoir le ressort de compression 9, de préférence hélicoïdal, dont chacune des extrémités vient prendre appui d'une part sur la face frontale 11 du bossage en relief sur le socle 1 et d'autre part sur l'aile de l'entretoise 80 qui lui est opposée dans le levier 8.

Pour la réalisation du microrupteur de l'invention, on procède de la manière suivante, en référence à la figure 3. A partir d'une bande continue bimétallique 20, disposée à plat, en métal ordinaire et en métal précieux, ici en Cu et Zn 21, d'une part, et en Ag 22, d'autre part, on découpe d'abord les trois futs conducteurs coplanaires 4, 5, 6, permettant de récupérer la bandelette d'argent (Ag) 23. On enfile ensuite le socle isolant 1, par surmoulage de matière plastique. Puis, on monte le levier 8, le ressort 9, la lame 7, le bouton 3 et le capot 2. Il ne reste plus ensuite qu'à procéder à la séparation finale du dispositif de la bande 20. La réalisation du dispositif de l'invention s'effectue donc par découpage progressif qui, permet, outre la précision de réalisation, la récupération de la partie superflue de métal précieux (Ag) garnissant les zones de contact des bornes par ailleurs en métal ordinaire (Cu, Zn).

## Revendications

Dispositif électromécanique de commutation à commande sensible du positionnement brusque d'un élément contacteur mobile'(7) entre des butées (5, 6) de contact fixes, ce dispositif comprenant :
- un socle isolant (1) dans lequel sont implantées trois bornes conductrices coplanaires (4. 5. 6).
- un levier oscillant (8) de renvoi de la force de commande et d'actionnement de l'élément contacteur mobile (7),
- une lame conductrice (7) de structure composite réalisée en une seule pièce comportant un bras axial rigide (71) articulé sur une borne d'extrémité (4) du dispositif pour former l'élément contacteur mobile ainsi que deux bras latéraux flexibles (72, 73) fixés à l'extrémité libre du bras axial rigide (71) et accouplés au delà de l'articulation de ce dernier (71) pour former un étrier (74) sur lequel s'applique la traction du levier oscillant (8), dispositif caractérisé par le fait que le socle isolant (1) présente sur la surface interne supportant le mécanisme de commutation une saillie médiane offrant une face frontale (11) d'appui à un ressort (9) de compression dont l'axe de poussée est disposé selon une orientation sensiblement parallèle à la surface du socle supportant le mécanisme et comprise dans le plan des bornes, et que le levier oscillant (8) est conformé pour contenir le ressort de compression (9) dans un logement longitudinal interne et pour prendre un appui glissant sur le socle isolant par son extrémité (83, 84) opposée à celle où sont situés les moyens (80) de contention du ressort de compression (9) grâce à un jambage (81, 82) passant de chaque côté de la saillie médiane (11) du socle (1), le levier oscillant (8) contenant la détente du ressort de compression (9).

## Claims

Electromechanical switching device with a responsive control of the snap positioning of a mobile contacting element (7) between fixed contact stops (5, 6), such device comprising :
- an insulating base (1) in which three coplanar conducting terminals (4, 5, 6) are provided,
- an oscillating lever (8) for countering the force for controlling and actuating the mobile contacting element (7),
- a conducting blade (7) having a composite structure and made of a single piece comprising a rigid axial arm (71) pivotably mounted at an end terminal (4) of the device to form the mobile contacting element as well as two flexible lateral arms (72, 73) secured to the free end of the rigid axial arm (71) and interconnected beyond the pivot of the latter (71) to form a stirrup (74) onto which the pulling of the oscillating lever (8) is applied, device characterized in that the insulating base (1) is provided on the internal surface mounting the switching mecanism with a median projection having a front bearing surface (11) for a compression spring (9) whose thrust axis is disposed along an orientation substantially parallel to the surface of the base mounting the mecanism and comprised in the plan of the terminals, and in that the oscillating lever (8) is formed so as to hold the compression spring (9) within an internal longitudinal recess and to slidingly bear on the insulating base with its end (83, 84), opposed to that one where the compression spring (9) holding means (80) are located, thanks to leg means (81, 82) extending on each side of the median projection (11) of the base (1), the oscillating lever (8) restraining the expansion of the comcression spring (9).

## Patentansprüche

Elektromechanische Umschaltvorrichtung zum empfindlichen Steuern der abrupten Positionierung eines beweglichen Kontaktelementes (7) zwischen Anschlägen (5, 6) von festen Kontakten, wobei die Vorrichtung aufweist
- einen Isoliersockel (1) in den drei koplanare leitende Anschlußklemmen (4, 5, 6) eingesetzt sind,
- einen Kipphebel (8) zur Umlenkung der Kraft zum Steurn und zur Betätigung des beweglichen Kontaktelementes (7),
- ein leitendes Plättchen (7) mit zusammengesetztem Aufbau, bestehend aus einem einzigen Teil, mit einem steifen axialen Arm (71), der an einer Endklemme (4) der Vorrichtung angelenkt ist und das bewegliches Kontaktelement bildet, und mit zwei seitlichen, flexiblen Armen (72, 73), die am freien Ende des steifen axialen Armes (71) befestigt sind und die jenseits der Anlenkung von diesem (71) angeschlossen sind und einen Bügel (74) bilden, gegen den der Zug des Kipphebels (8) wirkt, wobei die Vorrichtung dadurch gekennzeichnet ist, daß der Isoliersockel (1) an seiner Innenoberfläche, die den Umschaltmechanismus trägt, einen mittleren Vorsprung mit einer Vorderseite (11) zur Abstützung einer Druckfeder (9) aufweist, deren Druckachse in einer Orientierung im wesentlichen parallel zur den Mechanismus tragenden Oberfläche des Sockels und in der Ebene der Klemmen liegt, und daß der Kipphebel (8) so ausgebildet ist, daß er die Druckfeder (9) in einem inneren Längssitz festhält und sich auf dem Isoliersockel gleitend mit seinem Ende (83, 84) abstützt, das demjenigen gegenüberliegt, wo sich die Mittel (80) zum Festhalten der Druckfeder befinden, mittels einer Abstützung (81, 82), die von beiden Seiten des mittleren Vorsprunges (11) des Sockels (1) ausgeht, wobei der Kipphebel (8) die Ausdehnung der Druckfeder (9) aufhält.
